# EUROPÄISCHE PATENTSCHRIFT

(11) **EP 2 312 029 B1**
(45) Veröffentlichungstag und Bekanntmachung des Hinweises auf die Patenterteilung: **06.01.2016**
(21) Anmeldenummer: 10177256.4
(22) Anmeldetag: 17.09.2010
(51) Int. Cl.: D04B 1/18, D04B 1/22

(54) **Verfahren zur Herstellung eines Flachgestricks mit gesichertem Abschlussrand, insbesondere einer Bandage**
Method for producing a flat knitted article with secured border, in particular a bandage
Procédé de fabrication d'un produit tricoté plat ayant un bord terminal sécurisé, notamment un bandage

(30) Priorität: 09.10.2009 DE 102009048720
(43) Veröffentlichungstag der Anmeldung: 20.04.2011
(73) Patentinhaber: medi GmbH & Co. KG, 95448 Bayreuth (DE)
(72) Erfinder: Thomas Knauer, 96279 Weidhausen (DE)
(74) Vertreter: Blaumeier, Jörg

(56) Entgegenhaltungen:
- EP-A1- 0 498 062
- US-A- 3 602 013
- US-A- 5 239 846

## Beschreibung

Die Erfindung betrifft ein Verfahren zur Herstellung eines Flachgestricks mit gesichertem Abschlussrand, insbesondere einer Bandage, auf einer Flachstrickmaschine mit vorderem und hinterem Nadelbett, wobei zunächst das Grundgestrick auf einem oder beiden Nadelbetten gestrickt wird, wobei im Gestrickrandbereich zumindest auf dem die Gestrickinnenseite bildenden Nadelbett ein elastischer Faden eingestrickt wird.

Flachgestricke wie beispielsweise Bandagen werden üblicherweise auf einer Flachstrickmaschine gestrickt. Ein solches Gestrick weißt eine feste Anfangskante sowie rechts und links jeweils eine feste Kante auf. Am Ende des Flachgestrickes jedoch befinden sich ungesicherte Maschen, also offene Maschen, die einzeln und unter hohem zeitlichem Aufwand durch Abketteln an der Strickmaschine gesichert werden müssen. Alternativ kann das Gestrickende an diesem Kantenbereich auch z. B. durch ein anzunähendes Kippband in einem separaten Vorgang versäubert und gesichert werden, was manuell erfolgt. D. h., dass die zu treffenden Maßnahmen zur Sicherung des Gestrickendes aufwendig und zeitraubend sind, woraus nicht zuletzt beachtliche Kosten resultieren.

US 5,239,846 zeigt ein Flachgestrick in Form eines Handschuhs. Das Flachgestrick weißt an einer beispielhaften Ausführungsform einen Grundkörper aus einem Strickfaden auf, wobei ein sich an den Grundkörper anschließender, das Handgelenk eines Trägers umschließende Bereich zusätzlich mit einem elastischen Faden gestrickt ist. Ein sich an diesen in proximaler Richtung anschließender Randbereich enthält einen schmelzbaren Faden.

Der Erfindung liegt somit das Problem zugrunde, ein Verfahren anzugeben, durch das auf einfache Weise eine Sicherung der Maschen am Gestrickende bei gleichzeitiger Ausbildung eines ansehnlichen Randes möglich ist.

Zur Lösung dieses Problems ist bei einem Verfahren zur Herstellung eines Flachgestricks auf einer Flachstrickmaschine mit vorderem und hinterem Nadelbett ,wobei zunächst das Grundgestrick auf einem oder beiden Nadelbetten gestrickt wird, wobei im Gestrickrandbereich zumindest auf dem die Gestrickinnenseite bildenden Nadelbett ein elastischer Faden eingestrickt wird, vorgesehen, dass zur Bildung des Randes nur auf dem die andere Seite, nämlich die, bezogen auf die Tragstellung, Gestrickaußenseite strickenden Nadelbett gestrickt wird, so dass der auf dem anderen Nadelbett befindliche elastische Faden gedehnt wird, wonach die letzte Randmaschenreihe und der elastische Faden miteinander abgestrickt werden, wobei der Rand durch den sich bei Entlastung zusammenziehenden elastischen Faden auf die eine Seite gezogen wird, wo er anschließend durch Erwärmen eines auf wenigstens einem Nadelbett in das Grundgestrick oder den Rand mit eingestrickten Schmelzklebefadens fixiert wird. Das erfindungsgemäße Verfahren ermöglicht zum einen die sichere Fixierung der Maschen durch Verkleben mittels eines Schmelzklebefadens, zum anderen wird durch das quasi selbsttätige Umschlagen des Randes durch den zuvor gedehnten, sich bei Entlastung zusammenziehenden elastischen Fadens auch ein optisch ansprechender, sauberer und sich angenehm an den Träger anlegender Rand gebildet. Hierzu wird erfindungsgemäß zunächst das Grundgestrick auf einem oder beiden Nadelbetten gestrickt. Ist lediglich noch der Randbereich zu bilden, so wird auf zumindest dem die Gestrickinnenseite bildenden Nadelbett, gegebenenfalls aber auch auf beiden Nadelbetten, wenigstens ein elastischer Faden eingestrickt. Anschließend wird zur Bildung des Randes das Gestrick weitergestrickt, jedoch nur auf dem die Gestrickaußenseite strickenden Nadelbett. Es wird also quasi nur "einlagig" gestrickt, auf dem anderen, die Gestrickinnenseite zuvor strickende Nadelbett wird nicht weitergestrickt. Dort befindet sich jedoch auf den Nadeln noch der elastische Faden, der, nachdem auf dem anderen Nadelbett die Gestrickaußenseite gestrickt wird, zwangsläufig gedehnt wird, d. h., dass der Faden gespannt wird. Wurde ein hinreichendes Randstück auf dem die Gestrickaußenseite strickenden Nadelbett gestrickt, wird, um die Maschen beider Seiten zu verbinden, wenigstens eine Maschinereihe abgestrickt, d. h., dass beide Maschen (Randmaschen und elastische Fadenmaschen) aneinander fixiert werden. Wird nun das Gestrick entnommen, so schlägt zwangsläufig der "einlagig" gestrickte Randabschnitt auf die Gestrickinnenseite um, nachdem sich der gespannte elastische Faden bei Entlastung zwangsläufig zusammenzieht und er dank der Verbindung mit den Randgestrickmaschen durch das Abstricken diese mitnimmt und zur Gestrickinnenseite zieht. D. h., dass an der Gestrickinnenseite nun quasi überlappende Lagen gegeben sind. Auf wenigstens einem Nadelbett, gegebenenfalls auch auf beiden, wurde zuvor ein Schmelzklebefaden eingestrickt. Ein solcher Schmelzklebefaden besteht üblicherweise auf Basis eines Polyamids oder Polyesters, ist also ein thermoplastisches Material, das bei Erwärmung aufschmilzt und bei Abkühlen wieder verfestigt. Nachdem sich nach dem Umschlagen im Überlappungsbereich auch der Schmelzklebefaden befindet, kann nun durch einfaches Erwärmen und Zusammendrücken eine Fixierung des umgeschlagenen Randes im Bereich des Grundgestricks auf der Gestrickinnenseite erfolgen.

Infolge des Umschlagens auf die Gestrickinnenseite ist damit die letzte Maschenreihe von der äußeren Gestrickseite her nicht sichtbar, so dass sich ein optisch ansprechender, sauberer Gestrickrandbereich ausbildet. Durch die Fixierung über den Schmelzklebefaden kann des Weiteren der umgeschlagene Rand wie auch die Maschen selbst fixiert werden, d. h., dass das Gestrickende vor Fallmaschen gesichert ist. Durch das Einstricken des elastischen Fadens besitzt der Rand darüber hinaus auch eine hinreichende Elastizität, wie sie dem Flachgestrick über seine gesamte Fläche gegebenenfalls ebenfalls zueigen ist, beispielsweise bei Herstellung einer Bandage, die üblicherweise über eine oder mehrere eingestrickte, ummantelte Elastomerfaden verfügt, so dass sich auch der umgeschlagene Rand in angenehmer Weise an den Träger anlegt.

Der elastische Faden kann grundsätzlich in irgendeine randnahe Maschenreihe des Grundgestricks eingestrickt werden. Zweckmäßigerweise wird er jedoch an die letzte Maschenreihe des Grundgestricks angestrickt, so dass er nicht allzu sehr gedehnt wird, wenn der Rand, der für einen ausreichenden Umschlag und eine hinreichende Überlappung eine gewisse Länge haben muss, angestrickt wird. Auch der Schmelzklebefaden kann ebenfalls bereits in das Grundgestrick randseitig eingestrickt werden, wobei sichergestellt sein muss, dass er sich im Überlappungsbereich befindet. Bevorzugt wird er jedoch in den Randbereich und dort vorzugsweise in mehrere oder alle Randmaschen eingestrickt. Er kann aber auch nur an die letzte Randmaschenreihe eingestrickt werden. Hierüber ist sichergestellt, dass er sich in jedem Fall im Überlappungsbereich befindet.

Vor dem Abstricken können nach einer Weiterbildung der Erfindung die Maschen vom einen Nadelbett auf das andere Nadelbett umgehängt werden, so dass sie auf einem gemeinsamen Nadelbett über wenigstens eine weitere Maschenreihe abgestrickt werden. Bevorzugt, aber nicht zwingend, werden die Randmaschen auf das Nadelbett mit den Maschen des elastischen Fadens umgehängt, d. h., dass sich die Maschen der Gestrickaußenseite und die Maschen des gedehnten elastischen Fadens nunmehr auf denselben Nadeln befinden. Denkbar ist aber auch, beide Maschenreihen bereits abzustricken, solange sie sich noch auf den getrennten Nadelbetten befinden. Sofern der Schmelzklebefaden als letzte Maschenreihe am randeingestrickt wird, erfolgt die Verbindung zwangsläufig zwischen dem Schmelzklebefaden und dem elastischen Faden.

Eine zweckmäßige Weiterbildung der Erfindung sieht vor, dass während des Stricken des Randes auf dem einen Nadelbett eine Welle gestrickt wird. D. h., dass der Rand, der auf dem die Gestrickaußenseite strickenden Nadelbett gestrickt wird, als Welle gestrickt wird, die stabilisierend wirkt und auch dazu dient, dass sich der Gestrickabschluss gut an den Körper des Trägers anlegt.

Der elastische Faden kann wie bereits beschrieben auf beiden Nadelbetten eingestrickt werden, wobei er jedoch dann, wenn der Rand nur auf dem die Gestrickaußenseite strickenden Nadelbett gestrickt wird und folglich der elastische Faden gedehnt werden soll, auf den Nadeln des anderen, nichtarbeitenden Nadelbetts geführt ist. Alternativ dazu kann der elastische Faden auch nur auf dem die Wareninnenseite strickenden Nadelbett eingestrickt werden.

Neben dem Verfahren betrifft die Erfindung ferner ein Flachgestrick, hergestellt nach diesem Verfahren, insbesondere in Form einer Bandage, insbesondere Bandage, bestehend aus einem Grundgestrick, dessen einer Rand, bezogen auf die Tragstellung, nur gestrickaußenseitig gestrickt ist und durch wenigstens einen während des Strickens des Randes, bezogen auf die Tragstellung, gestrickinnenseitig geführten und gedehnten, mit dem Rand abgestrickten und sich bei Entlastung zusammenziehenden elastischen Faden auf die Gestrickinnenseite gezogen und dort mittels eines mit eingestrickten Schmelzklebefadens fixiert ist, wobei der elastische Faden, der vor dem Abstricken auf das den Rand strickende Nadelbett umgehängt ist, gemeinsam mit der letzten Randmaschenreihe abgestrickt ist.
Beim erfindungsgemäßen Flachgestrick, das an drei Rändern wie üblich feste Kanten besitzt, ist der Gestrickrand dadurch gekennzeichnet, dass nur gestrickaußenseitig ein Rand gestrickt wird, während gestrickinnenseitig lediglich der elastische Faden geführt und gedehnt wird. Die Randmaschen des gestrickten außenseitigen Randes und die Maschen des elastischen Fadens werden, nachdem sie auf gemeinsame Nadeln umgehängt wurden, miteinander abgestrickt. Sie sind also verbunden, was dazu führt, dass bei Entlastung der sich zusammenziehende elastische Faden den gestrickaußenseitig gestrickten Rand auf die Gestrickinnenseite zieht. Ein eingestrickter Schmelzklebefaden dient schließlich der Fixierung der überlappenden Gestrickbereiche, indem er aufgeschmolzen wurde, so dass er sich im Gestrick verteilt. Nach Erhärten sind beide lagenfest miteinander fixiert.

Im Randgestrick selbst ist bevorzugt eine Welle eingestrickt. Der elastische Faden kann auf beiden Nadelbetten oder nur auf dem die Gestrickinnenseite strickenden Nadelbett eingestrickt sein.

Weitere Vorteile, Merkmale und Einzelheiten der Erfindung ergeben sich aus dem im Folgenden beschriebenen Ausführungsbeispiel sowie anhand der Zeichnung. Dabei zeigen:
- Fig. 1: eine Prinzipdarstellung als Seitenansicht eines erfindungsgemäßen Flachgestricks, das sich noch auf Nadeln der Flachstrickmaschine befindet,
- Fig. 2: das in Fig. 1 gezeigte Gestrick nach dem Abnehmen von den Nadeln mit umgelegtem Randabschnitt,
- Fig. 3: fünf verschiedene Ansichten des Fadenverlaufs zu unterschiedlichen Stufen des Strickprozesses und
- Fig. 4: eine Prinzipdarstellung eines Maschenbilds des erfindungsgemäßen Gestricks.

Fig. 1 zeigt ein erfindungsgemäßes Flachgestrick in einer Prinzipdarstellung von der Seite, zu einem Zeitpunkt, in dem es sich noch in der hier nicht gezeigten Flachbettstrickmaschine befindet. Das erfindungsgemäße Flachgestrick 1 besteht aus einem Grundgestrick 2, das auf beiden Nadelbetten gestrickt wird. Dieses Grundgestrick ist durch die in Fig. 1 unten gezeigten, links und rechts gestrickten Maschen dargestellt.

Zum Rand hin wird ein elastischer Faden 4, üblicherweise ein Elastomerfaden, hier an die letzte Maschenreihe des Grundgestricks 2 angestrickt, der entweder auf beiden Nadelbetten oder nur auf einem Nadelbett eingestrickt werden kann. Hier ist er nur auf dem hinteren Nadelbett gestrickt.

Sodann wird zur Bildung des eigentlichen Randes nur auf dem die Gestrickaußenseite 5 strickenden vorderen Nadelbett weitergestrickt, d. h., dass nur in "einer Lage" weitergestrickt wird. Dies ist in Fig. 1 durch die nur links gezeigten Randmaschen 6 dargestellt. Während des Strickens des Rands befindet sich jedoch der elastische Faden auf den Nadeln des beim Stricken der Randmaschen 6 nicht arbeitenden Nadelbetts. Da dieses jedoch nicht arbeitet, jedoch auf dem anderen Nadelbett gestrickt wird, kommt es nun dazu, dass sich der elastische Faden 4 dehnt, wie in Fig. 1 dargestellt ist. Mit zunehmender Länge des über die Randmaschen 6 gestrickten Gestrickes wird der Faden 4 immer stärker gespannt. Der Randabschnitt umfasst jedoch nicht allzu viele Randmaschenreihen.

In die Randmaschen 6, zumindest in einen den unmittelbaren Rand bildenden Teil davon, wird ein Schmelzklebefaden 3 mit eingestrickt. Wichtig ist, dass er zumindest am unmittelbaren Rand des Randgestricks vorhanden ist, denn dadurch ist sichergestellt, dass sich der Schmelzklebefaden, worauf nachfolgend noch eingegangen wird, zwangsläufig im Verbindungsbereich beider Gestrickseiten befindet. Auch kann der Schmelzklebefaden 3 bereits früher z.B. zusammen mit dem elastischen Faden in das Grundgestrick eingestrickt werden.

Schließlich werden die letzte Randmaschenreihe bzw. Schmelzfadenmaschenreihe und die Maschenreihe des elastischen Fadens 4 miteinander abgestrickt, sie werden also verbunden, wie in Fig. 1 am oberen Ende dargestellt ist.

Wird nun, wie in Fig. 2 gezeigt, das Gestrick entnommen, so kommt es dazu, dass sich der elastische Faden 4 wieder zusammenzieht. Dies führt dazu, dass die mit ihm verbundene oberste Randmaschenreihe 6, hier also die Schmelzklebefadenreihe 3, mitgenommen wird, sie wird, wie Fig. 2 zeigt, auf die Gestrickinnenseite 7 gezogen bzw. umgelegt. Es bildet sich folglich ein selbsttätiger Umschlag aus, d. h., dass sich die Maschenreihen im gebildeten Rand 8 nun überlappen. Durch Erwärmen des Schmelzklebefadens 3 kann nun eine feste Verbindung in diesem Bereich erreicht werden, nachdem sich der dabei aufschmelzende Schmelzkleber im Gestrick verteilt und nach Erhärten die einzelnen freien Maschen fest miteinander verbindet.

Fig. 3 zeigt den Fadenverlauf auf den beiden Nadelbetten zu unterschiedlichen Herstellphasen. Gezeigt ist in einer Aufsicht das vordere Nadelbett 9 und das hintere Nadelbett 10 sowie der jeweilige Fadenverlauf. Die einzelnen Verfahrensstufen sind mit den Buchstaben A, B, C, D und E gekennzeichnet.

Die Verfahrensstufe A kennzeichnet das Stricken des Grundgestricks. Hier arbeiten beide Nadelbetten 9, 10, wie der Fadenverlauf zeigt.

Die mit B gekennzeichnete Situation zeigt das Einstricken des elastischen Fadens (Elastomerfaden), der nur auf dem hinteren, die Gestrickinnenseite strickenden Nadelbett 10 eingestrickt wird, z.B. in oder an die letzte Maschenreihe des Grundgestricks.

Die Situation gemäß C zeigt das Stricken des eigentlichen Randes bzw. der Randmaschen 6. Hier arbeitet nur das vordere Nadelbett 9, mit dem die Randmaschen 6 gestrickt werden. Das andere Nadelbett 10 arbeitet nicht, gleichwohl befinden sich auf dessen Nadeln jedoch die Elastomerfadenmaschen, was zum Spannen des Elastomerfadens bei weiterem Stricken der Randmaschen 6 führt. Gezeigt ist auch der Schmelzklebefaden 3, der auf diesem Nadelbett am Rand ein- oder angestrickt wird.

Im mit D gekennzeichneten Schritt erfolgt nun das Umhängen der Elastomerfadenmaschen auf die Nadeln, die die Randmaschen 6 tragen, wonach im letzten Schritt E das Abstricken, also das Verbinden der Elastomerfadenmaschen und der Randmaschen erfolgt.

Im in Fig. 4 gezeigten exemplarischen Maschenbild, wie auch in den Fig. 1 und 2, sind soweit möglich die jeweiligen Stufen A - E angedeutet, wobei die Stufe D, also das Umhängen, nicht näher gezeigt ist, da dies zeichnerisch nicht möglich ist. Das Maschenbild zeigt auch nur die Gestrickansicht, während es sich noch in der Strickmaschine befindet. Neben den einzelnen Maschen bzw. Gestricktypen ist auch der elastische Faden 4 gezeigt, der sich hier vertikal entlang der Maschen spannt.

Abschließend ist festzuhalten, dass auch andere Maschenbilder erzeugt werden können, denen jedoch gemein ist, dass stets ein gespannter elastischer Faden vorliegt, der das Umlegen des Randes bewirkt, wobei die Fixierung immer über einen Schmelzklebefaden erfolgt.

## Patentansprüche

1. Verfahren zur Herstellung eines Flachgestricks mit gesichertem Abschlussrand, insbesondere einer Bandage, auf einer Flachstrickmaschine mit vorderem und hinterem Nadelbett (9, 10), wobei zunächst das Grundgestrick (2) auf einem oder beiden Nadelbetten (9, 10) gestrickt wird, wobei im Gestrickrandbereich zumindest auf dem die eine Seite, nämlich die bezogen auf die Tragstellung, Gestrickinnenseite (7) bildenden Nadelbett (9, 10) ein elastischer Faden (4) eingestrickt wird, **dadurch gekennzeichnet, dass** zur Bildung des Randes (8) nur auf dem die andere Seite, nämlich die, bezogen auf die Tragstellung, Gestrickaußenseite (5) strickenden Nadelbett (9, 10) gestrickt wird, so dass der auf dem anderen Nadelbett (9, 10) befindliche elastische Faden (4) gedehnt wird, wonach die letzte Randmaschenreihe und der elastische Faden (4) miteinander abgestrickt werden, wobei der Rand (8) durch den sich bei Entlastung zusammenziehenden elastischen Faden (4) auf die eine Seite (7) gezogen wird, wo er anschließend durch Erwärmen eines auf wenigstens einem Nadelbett (9, 10) in das Grundgestrick (2) oder den Rand (8) mit eingestrickten Schmelzklebefadens (3) fixiert wird.

2. Verfahren nach Anspruch 1, **dadurch gekennzeichnet, dass** der elastische Faden an die letzte Maschenreihe des Grundgestricks (2) angestrickt wird.

3. Verfahren nach Anspruch 1 oder 2, **dadurch gekennzeichnet, dass** der Schmelzklebefaden (3) in eine oder mehrere Randmaschenreihen mit eingestrickt wird.

4. Verfahren nach einem der vorangehenden Ansprüche, **dadurch gekennzeichnet, dass** vor dem Abstricken die Maschen vom einen Nadelbett (9, 10) auf das andere Nadelbett (9, 10) umgehängt werden und auf einem gemeinsamen Nadelbett (9, 10) abgestrickt werden, oder dass die Maschen sich während des Abstrickens auf beiden Nadelbetten (9, 10) befinden.

5. Verfahren nach einem der vorangehenden Ansprüche, **dadurch gekennzeichnet, dass** während des Strickens des Randes (8) auf dem einen Nadelbett (9, 10) eine Welle gestrickt wird.

6. Verfahren nach einem der vorangehenden Ansprüche, **dadurch gekennzeichnet, dass** der elastische Faden (4) auf beiden Nadelbetten (9, 10) oder nur auf dem die eine Seite (7) strickenden Nadelbett (9, 10) eingestrickt wird.

7. Flachgestrick, hergestellt nach dem Verfahren nach einem der vorangehenden Ansprüche, insbesondere Bandage, bestehend aus einem Grundgestrick (2), dessen einer Rand (8), bezogen auf die Tragstellung, nur gestrickaußenseitig gestrickt ist und durch wenigstens einen während des Strickens des Randes (8), bezogen auf die Tragstellung, gestrickinnenseitig geführten und gedehnten, mit dem Rand (8) abgestrickten und sich bei Entlastung zusammenziehenden elastischen Faden (4) auf die Gestrickinnenseite (7) gezogen und dort mittels eines mit eingestrickten Schmelzklebefadens (3) fixiert ist, wobei der elastische Faden (4), der vor dem Abstricken auf das den Rand (8) strickende Nadelbett umgehängt ist, gemeinsam mit der letzten Randmaschenreihe abgestrickt ist.

8. Flachgestrick nach Anspruch 7, **dadurch gekennzeichnet, dass** im Randgestrick (6) eine Welle eingestrickt ist.

9. Flachgestrick nach Anspruch 7 oder 8, **dadurch gekennzeichnet, dass** der elastische Faden (4) auf beiden Nadelbetten (9, 10) oder nur auf dem die eine Seite (7) strickenden Nadelbett (9, 10) eingestrickt ist.

## Claims

1. Method for producing a flat knitted fabric having a secured termination edge, in particular a bandage, on a flatbed knitting machine having a front and rear needle bed (9, 10), wherein initially the basic knitted fabric (2) is knitted on one or both needle beds (9, 10), wherein at least on that needle bed (9, 10) that forms the one side, namely the knitted-fabric inner side (7) in terms of the wear position, an elastic yarn (4) is incorporated by knitting in the knitted-fabric edge region, **characterized in that** for forming the edge (8) knitting is only performed on that needle bed (9, 10) that knits the other side, namely the knitted-fabric outer side (5) in terms of the wear position, such that the elastic yarn (4) which is located on the other needle bed (9, 10) is elongated, whereupon the last edge loop course and the elastic yarn (4) are conjointly knitted, wherein the edge (8), on account of the elastic yarn (8) which contracts under unloading, is urged towards the one side (7) where said edge (8) by way of heating a hot-melt adhesive yarn (3) which has been conjointly knitted into the basic flat-knitted fabric (2) or into the edge (8) on at least one needle bed (9, 10), is fixed.

2. Method according to Claim 1, **characterized in that** the elastic yarn is knitted so as to adjoin the last loop course of the basic flat-knitted fabric (2).

3. Method according to Claim 1 or 2, **characterized in that** the hot-melt adhesive yarn (3) is incorporated by knitting into one or a plurality of edge loop courses.

4. Method according to one of the preceding claims, **characterized in that** prior to casting off the loops are transferred from one needle bed (9, 10) to the other needle bed (9, 10) and are cast off on a common needle bed (9, 10), or **in that** the loops during casting-off are located on both needle beds (9, 10).

5. Method according to one of the preceding claims, **characterized in that** a wave pattern is knitted during knitting of the edge (8) on the one needle bed (9, 10).

6. Method according to one of the preceding claims, **characterized in that** the elastic yarn (4) is incorporated by knitting on both needle beds (9, 10) or only on that needle bed (9, 10) that knits the one side (7).

7. Flat-knitted fabric, in particular a bandage, produced according to the method according to one of the preceding claims, composed of a basic flat-knitted fabric (2), the one edge (8) of which in terms of the wear position is knitted only on the outer side of the flat-knitted fabric and by way of at least one elastic yarn (4), which in terms of the wear position is guided and stretched on the inner side of the flat-knitted fabric, knitted to the edge (8), and contracts under unloading, is urged towards the flat-knitted-fabric inner side (7) and there is fixed by means of a hot-melt adhesive yarn (3) which is incorporated by knitting, wherein the elastic yarn (4) which prior to casting off is transferred to the needle bed which knits the edge (8) is collectively cast off with the last edge loop course.

8. Flat-knitted fabric according to Claim 7, **characterized in that** a wave pattern is incorporated by knitting in the flat-knitted edge (6).

9. Flat-knitted fabric according to Claim 7 or 8, **characterized in that** the elastic yarn (4) is incorporated by knitting on both needle beds (9, 10) or only on that needle bed (9, 10) that knits the one side (7).

## Revendications

1. Procédé de fabrication d'un produit tricoté plat avec un bord terminal sécurisé, en particulier d'un bandage, sur une machine à tricoter à banc plat avec une planche à aiguilles antérieure et postérieure (9, 10), dans lequel on tricote d'abord le tricot de base (2) sur une ou les deux planches à aiguilles (9, 10), dans lequel on retricote un fil élastique (4) dans la région du bord du tricot au moins sur la planche à aiguilles (9, 10) formant un premier côté, à savoir le côté intérieur du tricot (7) par rapport à la position de support, **caractérisé en ce que** l'on tricote, pour la formation du bord (8), uniquement sur la planche à aiguilles (9, 10) tricotant l'autre côté, à savoir le côté extérieur du tricot (5) par rapport à la position de support, de telle manière que le fil élastique (4) se trouvant sur l'autre planche à aiguilles (9, 10) soit étendu, et on tricote ensuite l'un avec l'autre la dernière rangée de mailles de bord et le fil élastique (4), dans lequel le bord (8) est tiré sur le premier côté (7) par le fil élastique (4) qui se contracte lors de la suppression de la charge, bord où il est ensuite fixé par chauffage d'un fil de colle fusible (3) retricoté dans le tricot de base (2) ou dans le bord (8) sur au moins une planche à aiguilles (9, 10).

2. Procédé selon la revendication 1, **caractérisé en ce que** l'on retricote le fil élastique sur la dernière rangée de mailles du tricot de base (2).

3. Procédé selon la revendication 1 ou 2, **caractérisé en ce que** le fil de colle fusible (3) est retricoté dans une ou plusieurs rangées de mailles.

4. Procédé selon l'une quelconque des revendications précédentes, **caractérisé en ce qu'**avant le tricotage, les mailles sont accrochées d'une planche à aiguilles (9, 10) sur l'autre planche à aiguilles (9, 10) et sont tricotées sur une planche à aiguilles commune (9, 10), ou **en ce que** les mailles se trouvent sur les deux planches à aiguilles (9, 10) pendant le tricotage.

5. Procédé selon l'une quelconque des revendications précédentes, **caractérisé en ce que** l'on tricote une onde pendant le tricotage du bord (8) sur ladite une planche à aiguilles (9, 10).

6. Procédé selon l'une quelconque des revendications précédentes, **caractérisé en ce que** l'on retricote le fil élastique (4) sur les deux planches à aiguilles (9, 10) ou uniquement sur la planche à aiguilles (9, 10) formant le premier côté (7).

7. Produit tricoté plat, fabriqué par le procédé selon l'une quelconque des revendications précédentes, en particulier bandage, composé d'un tricot de base (2), dont un bord (8) n'est tricoté que sur le côté extérieur du tricot, par rapport à la position de support, et est tiré sur le côté intérieur du tricot (7) par au moins un fil élastique (4) guidé et étendu du côté intérieur du tricot, par rapport à la position de support, pendant le tricotage du bord (8), tricoté avec le bord (8) et se contractant lors de la suppression de la charge et y est fixé au moyen d'un fil de colle fusible retricoté (3), dans lequel le fil élastique (4), qui est accroché avant le tricotage sur la planche à aiguilles formant le bord (8), est tricoté en commun avec la dernière rangée de mailles de bord.

8. Produit tricoté plat selon la revendication 7, **caractérisé en ce qu'**une onde est retricotée dans le tricot de bord (6).

9. Produit tricoté plat selon la revendication 7 ou 8, **caractérisé en ce que** le fil élastique (4) est retricoté sur les deux planches à aiguilles (9, 10) ou uniquement sur la planche à aiguilles (9, 10) formant le premier côté (7).
